# EUROPÄISCHE PATENTSCHRIFT

(11) **EP 3 126 066 B1**
(45) Veröffentlichungstag und Bekanntmachung des Hinweises auf die Patenterteilung: **20.01.2021**
(21) Anmeldenummer: 15713889.2
(22) Anmeldetag: 01.04.2015
(51) Int. Cl.: B07B 7/06, B07B 13/16

(54) **SIEBVORRICHTUNG FÜR DIE ENTLADUNG VON SILOFAHRZEUGEN**
SIEVE MECHANISM FOR UNLOADING SILO VEHICLES
DISPOSITIF DE TAMISAGE POUR LA DÉCHARGE DE VÉHICULES-SILO

(30) Priorität: 01.04.2014 EP 14162994
(43) Veröffentlichungstag der Anmeldung: 08.02.2017
(73) Patentinhaber: Bühler AG, 9240 Uzwil (CH)
(72) Erfinder: MOOSMANN, Jürgen, 88276 Berg (DE)
(74) Vertreter: Hepp Wenger Ryffel AG
(86) Internationale Anmeldenummer: PCT/EP2015/057245
(87) Internationale Veröffentlichungsnummer: WO 2015/150484

(56) Entgegenhaltungen:
- WO-A1-87/00454
- DE-A1- 3 443 182
- DE-A1- 3 443 182
- GB-A- 1 414 882
- GB-A- 1 414 882

## Beschreibung

Die Erfindung betrifft das technische Gebiet der Müllerei, insbesondere die Siebung von Mehl bei der Entladung von Silofahrzeugen.

In Mühlen wird heutzutage bereits mit hohem Aufwand und sehr zuverlässig sichergestellt, dass das Mehl frei von insbesondere partikulären Verunreinigungen ist. Das Mehl wird anschliessend mit Silofahrzeugen zum Weiterverarbeiter (bspw. einer Bäckerei) transportiert. Zwar ist auch die Hygiene von Silofahrzeugen in der Regel nicht zu beanstanden; partikuläre Verunreinigungen wie bspw. kleine Steinchen werden jedoch gelegentlich gefunden. Grundsätzlich liegt es sehr im Interesse des Weiterverarbeiters, dass keinerlei insbesondere partikulären Verunreinigungen wie bspw. kondensierte Mehlklumpen, Besenhaarrückstände, gelegentlich auch Steinchen o.dgl. in seinen Silo gelangen. Daher werden häufig sogenannte Kontrollsiebe in der pneumatischen Förderstrecke beim Entladen zwischen dem Silofahrzeug und dem Silo des Weiterverarbeiters angeordnet. Derartige Kontrollsiebe sind beim Weiterverarbeiter stationiert, da sie sich auf dem Silofahrzeug praktisch nicht mitführen lassen. Es sind Kontrollsiebe nach verschiedenen Funktionsprinzipien im Grundsatz bekannt. Es stellt sich dabei stets die Anforderung, die Strömungsgeschwindigkeit und damit die Entladezeit möglichst unbeeinflusst zu lassen. Eine Gattung von passiven Kontrollsieben stellt dies im Wesentlichen durch eine möglichst grosse Siebfläche sicher, die quer zur Hauptförderrichtung angeordnet ist. Derartige Vorrichtungen sind sehr platzintensiv. Andere bekannte Kontrollsiebe wie bspw. Vibrationssiebmaschinen können zwar platzsparender konzipiert werden, benötigen jedoch zusätzliche Energie.

Aus GB 1 414 882 ist ein Kontrollsieb bekannt, bei welchem Zusatzluft parallel zum eigentlichen Förderstrom vor einem quer zur Hauptförderrichtung angeordneten Sieb eingeblasen wird. Diese Zusatzluft wird aus der gleichen Druckluftquelle gespeist wie die Förderluft für den Förderstrom; zusätzliche Energie wird also nicht benötigt. Die Filterleistung sowie die Zuverlässigkeit einer solchen Vorrichtung sind jedoch in vielen Fällen nicht ausreichend. Zudem ist die Baugrösse für manche Anforderungen zu gross und der Aufbau mit einer separaten Bypass-Leitung für die Zusatzluft umständlich.

Das Dokument FR 944 763 offenbart eine Klassiervorrichtung, bei der das Gut durch einen Stutzen zugeführt wird, von einem parabolischen Deflektor umgelenkt wird und anschliessend mittels weiterer Deflektoren durch zwei zylinderförmige Metallgitter geleitet wird. Die feinere Fraktion verlässt die Vorrichtung durch zwei Stutzen im unteren Bereich, während die gröbere Fraktion durch einen horizontalen Stutzen austritt. Diese Klassiervorrichtung teilt den Partikelstrom also in zwei getrennte Partikelströme auf.

Aus der US 2,219,453 sind Siebvorrichtungen mit einem zylindrischen Sieb bekannt. Innerhalb dieses Siebes ist ein sich kegelstumpfförmig erweiternder Körper angeordnet. Auch hier wird ein Partikelstrom in zwei getrennte Partikelströme aufgeteilt.

Aus der DE3443182A1 ist eine Turbulenzsiebvorrichtung, welche ein Gehäuse mit einem geschlossenen Siebeinsatz offenbart, wobei der Siebeinsatz einen geschlossenen Boden aufweist.

Es ist somit eine Aufgabe der vorliegenden Erfindung, die Nachteile des Stands der Technik zu vermeiden, insbesondere eine Lebensmittelsiebvorrichtung für Mehl in einem Förderstrom bereitzustellen, welche ohne eigene, separate Energieversorgung betrieben werden kann, einfach in der Handhabung ist und eine hohe Förderleistung gewährleistet.

Diese Aufgabe wird gelöst durch die Gegenstände der unabhängigen Patentansprüche. Vorteilhafte Ausgestaltungen sind in den abhängigen Patentansprüchen angegeben.

Ein erster Aspekt der vorliegenden Erfindung betrifft eine passive Lebensmittelsiebvorrichtung für Mehl in einem Förderstrom, gemäß dem Gegenstand des Anspruch 1, umfassend
- ein Gehäuse mit einem Gehäuseeinlauf und einem Gehäuseauslauf;
- einen geschlossenen Siebeinsatz, der im Wesentlichen innerhalb des Gehäuses derart angeordnet ist, dass
   i. ein Raumbereich zwischen der Innenwand des Gehäuses und der Aussenwand des Siebeinsatzes gebildet ist;
   ii. Siebelemente des Siebeinsatzes im Wesentlichen parallel zur Hauptförderrichtung angeordnet sind;
- eine Schlauchkupplung am Gehäuseeinlauf und/oder am Gehäuseauslauf,
wobei die Lebensmittelsiebvorrichtung derart ausgebildet ist, dass das Mehl in einem Förderstrom aus Luft antreibbar ist.

Die erfindungsgemässe Siebvorrichtung ist als passive Siebvorrichtung ausgebildet. Sie enthält also keine aktiv angetriebenen Bauteile, so wie es beispielsweise bei den in EP 1 344 576 A1, WO 91/05616 A1 und US 5,427,250 offenbarten Vorrichtungen der Fall ist. Durch den Verzicht auf aktiv angetriebene Bauteile ist die Siebvorrichtung besonders wartungsarm.

Lebensmittel, die mit der erfindungsgemässen Lebensmittelsiebvorrichtung gesiebt werden, sind Schüttgüter. Dabei handelt es sich typischerweise um Getreide, Getreidevermahlungsprodukte und Getreideendprodukte der Müllerei (insbesondere aus Weichweizen, Durum, Roggen, Mais und/oder Gerste) oder der Spezialmüllerei (Schälungsprodukte oder Vermahlungsprodukte von Soja, Buchweizen, Gerste, Dinkel, Hirse/Sorghum, Pseudocerealien und/oder Hülsenfrüchten); aber auch um Futtermittel für Nutz- und Haustiere, Fische und Krustentiere; Ölsaaten und deren Verarbeitungsprodukte; Mälzerei und Schrotereiprodukte; Zucker, Salz, Kakaobohnen, Nüsse und Kaffeebohnen sowie deren Verarbeitungsprodukte.

Über den Gehäuseeinlauf wird das Schüttgut, bei dem es sich vorzugsweise um Mehl handelt, in die Siebvorrichtung eingetragen. Dies erfolgt in an sich bekannter Art und Weise pneumatisch. Über den Gehäuseauslauf verlässt das Schüttgut die Siebvorrichtung wieder. Zwischen Gehäuseeinlauf und Gehäuseauslauf ist ein geschlossener Siebeinsatz angeordnet, der sich im Wesentlichen innerhalb des Gehäuses befindet. Teile des Siebeinsatzes, welche nicht der eigentlichen Siebung dienen, können hierbei auch ausserhalb des Gehäuses angeordnet sein. Dies kann bspw. sinnvoll sein, um eine Entnehmbarkeit des Siebeinsatzes in besonders einfacher Art und Weise sicherzustellen, indem ein Teil des Siebeinsatzes nach aussen hervorsteht oder zumindest bis an den Aussenbereich der Siebvorrichtung heranreicht und so bspw. nach einer entsprechenden Entriegelung leicht entnehmbar ist, bspw. zu Reinigungszwecken. Der Siebeinsatz ist erfindungsgemäss derart in dem Gehäuse angeordnet, dass sich zwischen der Innenwand des Gehäuses und der Aussenwand des Siebeinsatzes (die zumindest teilweise durch Siebelemente gebildet ist) ein Raumbereich gebildet ist. In diesen Raumbereich tritt das Schüttgut hinein, nachdem es das/die Siebelement(e) passiert hat.

Der Siebeinsatz ist als geschlossener Siebeinsatz ausgebildet (im Gegensatz zu den beispielsweise in WO 87/00454 A1, FR 944 763, WO 91/05616 A1 oder US 2,219,453 offenbarten Sieben). Darunter wird hier und im Folgenden verstanden, dass der Siebeinsatz einen Einlass für das Mehl und allfällige darin enthaltene Verunreinigungen enthält, jedoch keinen Auslass für vom Siebeinsatz zurückgehaltene Verunreinigungen. Als geschlossener Siebeinsatz wird im Rahmen der Erfindung ein wie unten beschriebener Siebeinsatz verstanden, der im Bodenbereich über Siebflächen verfügt, durch die nur das Mehl austreten kann, nicht aber auch Verunreinigungen.

Die Siebelemente sind im Wesentlichen parallel zur Hauptförderrichtung angeordnet.

Unter "Hauptförderrichtung" wird im Rahmen der Erfindung insbesondere die Längsachse des Gehäuses verstanden.

Unter "im Wesentlichen parallel" wird im Rahmen der Erfindung auch noch eine Abweichung von ± 45° als mitumfasst verstanden. Vorteilhaft beträgt die Abweichung jedoch weniger als ± 20°, besonders vorteilhaft weniger als ± 15°.

Weiterhin ist die erfindungsgemässe Siebvorrichtung derart ausgebildet, dass das Mehl in einem Förderstrom aus Luft antreibbar ist. Das Mehl fällt also nicht nur allein aufgrund seiner Schwerkraft, so wie es beispielsweise bei dem gemäss WO 87/00454 A1 oder US 5,427,250 behandelten Siebgut der Fall ist. Besonders bevorzugt wird das Mehl in einem Förderstrom aus Druckluft angetrieben. Hierdurch kann der Durchsatz erheblich gesteigert werden. Auch hierdurch kann die erfindungsgemässe Siebvorrichtung in jeder Orientierung - also unabhängig von der Schwerkraft - seine Funktion erfüllen.

Die durch die Gesamtheit der Siebelemente gebildete Siebfläche ist besonders vorteilhaft zu mindestens 80 % im Wesentlichen parallel zur Hauptförderrichtung ausgerichtet, vorteilhaft zu mindestens 90 %, besonders vorteilhaft zu mindestens 95 %.

Dadurch, dass das/die Siebelement(e) grossmehrheitlich im Wesentlichen parallel zur Hauptförderrichtung angeordnet sind, kann bei möglichst geringem Raumbedarf ein sehr hohe Siebleistung erreicht und die Strömungsgeschwindigkeit im Wesentlichen unbeeinflusst gelassen werden: Beim Entladen eines Silofahrzeugs werden ohnehin Schläuche und Rohrleitungen angeschlossen, um eine Fluidverbindung herzustellen. In diese Fluidverbindung kann eine erfindungsgemässe Siebvorrichtung einfach eingebunden werden. Dies geschieht über an sich bekannte Schlauchkupplungen, die an dem Gehäuseeinlauf, am Gehäuseauslauf oder sowohl am Gehäuseeinlauf als auch am Gehäuseauslauf vorgesehen sind. Mit derartigen Schlauchkupplungen sind sowohl Silofahrzeuge also auch Anschlussvorrichtungen an Silos ohnehin bereits ausgerüstet. Erfindungsgemässe Siebvorrichtungen können somit sehr einfach in eine Fluidverbindung zwischen Silofahrzeug und Silo eingebunden werden. Bevorzugte Schlauchkupplungen im Rahmen der Erfindung sind Steckkupplungen sowie solche Schraubkupplungen, welche mit möglichst wenigen Umdrehungen fixierbar sind, insbesondere mit weniger als einer vollständigen Umdrehung. Ganz besonders bevorzugt im Rahmen der Erfindung einsetzbare Schlauchkupplungen sind Feuerwehrkupplungen, wie beispielsweise die sogenannten Storz-Kupplungen, die nach dem Prinzip eines BajonettVerschlusses funktionieren. Dabei greifen Knaggen der einen Halbkupplung in entsprechende Konturen der Gegenkupplung ein und werden dort durch Verdrehen der beiden Halbkupplungen eingerastet. Besonders bevorzugt sind die Schlauchkupplungen aus Aluminium ausgebildet, insbesondere aus geschmiedetem oder gepresstem Aluminium. Schlauchkupplungen aus Messing, Rotguss oder Edelstahl sind jedoch ebenfalls möglich. Dichtungsmaterialien zum Einsatz in solchen Schlaukupplungen sind in der Lebensmitteltechnik bekannt, bspw. Polyurethan oder Polytetrafluoroethylen.

Eine erfindungsgemässe Siebvorrichtung kann bspw. an eine am Silo bestehende, komplementäre Festkupplung angeschlossen werden, oder direkt an den Auslauf des Silofahrzeugs, oder aber zwischen zwei Elemente der zwischen Silofahrzeug und Silo mittels Schlauchelementen und/oder Rohrelementen zu erstellenden Fluidverbindung.

Es wurde gefunden, dass mit erfindungsgemässen Siebvorrichtungen typische Entladeleistungen von 30 t/h (bei einem pneumatischen Druck von ca. 1,5 bis 2,0 bar) nach wie vor erreichbar sind. Dennoch können Siebvorrichtungen gemäss der Erfindung ohne weiteres mit einem Gewicht von unter 25 kg realisiert werden, da keine separat angetriebenen Teile wie bspw. Vibrationsböden oder dergleichen enthalten sind.

Die Siebvorrichtung kann eine Baulänge im Bereich von 5 cm bis 1 m, bevorzugt von 7,5 cm bis 60 cm aufweisen. Die Innenwand des Gehäuses kann einen Durchmesser (oder ein anderes vergleichbares Durchschnittsmass, z.B. eine Seitenbreite bei quadratischen Ausführungen) aufweisen, der im Bereich von 11 cm bis 35 cm, bevorzugt von 13 cm bis 25 cm, besonders bevorzugt von 15 cm bis 20 cm liegt. Die Ringbreite Ringraum/Raumbereich kann im Bereich von 10 mm bis 50 mm liegen. Der Innendurchmesser des Siebeinsatzes kann im Bereich von 10 cm bis 30 cm, bevorzugt im Bereich von 13 cm bis 17 cm liegen.

Erfindungsgemässe Siebvorrichtungen können auch deshalb sehr schlank gebaut werden, weil auf eine Ausschleusung des Siebabstosses verzichtet werden kann. Typischerweise sind in diesem Stadium der Produktionskette nur (sehr) geringe Mengen an Verunreinigungen enthalten. Von der Siebvorrichtung zurückgehaltene Verunreinigungen können somit periodisch einfach durch Entnahme und Ausleeren des Siebeinsatzes entsorgt werden.

Typischerweise beträgt die Maschenweite der Siebelemente 3 mm oder weniger, insbesondere zwischen 1 mm und 3 mm, oder zwischen 1,5 mm und 2,5 mm.

In bevorzugten Ausführungsformen der Siebvorrichtung ist der Raumbereich zwischen der Innenwand des Gehäuses und der Aussenwand des Siebeinsatzes im Wesentlichen zylindermantelförmig, kegelmantelförmig oder kegelstumpfmantelförmig ausgebildet. Derartige Geometrien ermöglichen eine besonders schlanke Bauformen und gewährleisten eine leichte Entnehmbarkeit des Siebeinsatzes, wie nachfolgend noch erläutert wird.

Weiter bevorzugt sind in dem Raumbereich zwischen der Innenwand des Gehäuses und der Aussenwand des Siebeinsatzes äussere Einbauten zur Strömungsleitung angeordnet. Derartige Einbauten unterstützen die Förderleistung, verhindern Ablagerungen und sorgen in besonders vorteilhaften Ausgestaltungen auch für Turbulenzen, welche die Ansammlung von Schüttgut vor dem Sieb verhindern. Ganz besonders bevorzugt sind solche äusseren Einbauten wendelförmig ausgebildet, entweder als eine einzige Wendel oder auch als nicht miteinander verbundene Wendelelemente. Weiter bevorzugt sind derartige wendelförmige, äussere Einbauten derart ausgebildet, dass die Wendel oder die Wendelelemente zumindest einmal den gesamten Raumbereich durchlaufen.

Es hat sich ebenfalls als besonders vorteilhaft herausgestellt, wenn innerhalb des Siebeinsatzes ein oder mehrere innere Einbauten zur Strömungsleitung angeordnet sind. Hierdurch kann bereits vor dem Durchtritt des Schüttguts durch das/die Siebelement(e) eine derart turbulente Strömung erreicht werden, dass Anstauungen von Schüttgut vor den Siebelementen zuverlässig verhindert werden können. Derartige innere Einbauten sind vorteilhaft im Wesentlichen kegelförmig oder kegelstumpfförmig auf einer Achse entlang der Hauptförderrichtung angeordnet, wobei Mantelflächen des Einbaus/der Einbauten derart in die Hauptförderrichtung ausgerichtet sind, dass sie eine Ablenkung in Richtung der Siebelemente bewirken. Falls mehrere derartige Einbauten entlang der Hauptförderrichtung vorgesehen sind, so sind diese bevorzugt derart ausgebildet, dass ihre Grundfläche umso grösser ist, je weiter stromabwärts sie angeordnet sind.

Als weiter vorteilhaft hat sich erwiesen, dass stromaufwärts des/der kegelförmigen oder kegelstumpfförmigen inneren Einbaus/Einbauten wie vorstehend beschrieben mindestens ein weiterer innerer Einbau angeordnet ist, insbesondere ein wendelförmiger Einbau. Bevorzugt ist dieser weitere innere Einbau, insbesondere der wendelförmige Einbau, innerhalb des Siebeinsatzes angeordnet. Besonders vorteilhaft ist ein kegelförmiger innerer Einbau bis an das stromabwärtige Ende des Siebeinsatzes heranreichend vorgesehen, wobei stromaufwärts der weitere insbesondere wendelförmige innere Einbau bis an den kegelförmigen inneren Einbau heranführend ausgebildet ist.

Als vorteilhaft haben sich auch solche Siebvorrichtungen erwiesen, welche stromaufwärts des/der kegelförmigen oder kegelstumpfförmigen inneren Einbaus/Einbauten mindestens einen weiteren inneren Einbau aufweisen, der
- in seinem stromaufwärtigen Endbereich kegelförmig ausgebildet ist, wobei eine Kegelspitze des/der inneren Einbaus/Einbauten stromaufwärts weist; und
- in seinem stromabwärtigen Bereich kegelförmig oder kegelstumpfförmig ausgebildet ist, wobei eine Kegelspitze des/der im stromabwärtigen Bereich kegelförmig ausgebildeten Einbaus/Einbauten bzw. eine Deckfläche des/der im stromabwärtigen Bereich kegelstumpfförmig ausgebildeten Einbaus/Einbauten stromabwärts weist.

Durch die im stromaufwärtigen Endbereich vorgesehene, stromaufwärts weisende Kegelspitze wird eine Umlenkung des Schüttguts bewirkt, ohne dass Ablagerungen entstehen können. Die damit einhergehenden Turbulenzen verhindern wirksam die Ablagerung des Schüttguts vor den Siebelementen. Der Einbau ist in seinem stromabwärtigen Bereich mit der Kegelspitze bzw. der Deckfläche nach stromabwärts gerichtet, wodurch die Strömung wieder auf einen geringeren Querschnitt zusammengeführt werden kann.

In Beispielen welche nicht Teil der Erfindung bilden, hat es Z sich als vorteilhaft erwiesen, dass ein innerer Einbau im Wesentlichen kegelförmig ausgebildet ist und bis in den stromabwärtigen Endbereich des Siebeinsatzes herabreicht, wobei der Durchmesser der Grundfläche des kegelförmigen inneren Einbaus am stromabwärtigen Endbereich des Siebeinsatzes im Wesentlichen dem Durchmesser des Siebeinsatzes entspricht. Hierbei kann der kegelförmige innere Einbau sich im Wesentlichen über die gesamte Länge des Siebeinsatzes erstrecken.

Erfindungsgemässe Siebvorrichtungen benötigen keine weitere Energiezufuhr (abgesehen von der Fliessenergie des pneumatischen Förderstroms) zur Bewirkung der Siebung. Im Rahmen der Erfindung sind jedoch beweglich gelagerte Elemente einsetzbar, die durch das durch die Siebvorrichtung strömende Schüttgut in Bewegung versetzbar sind. Besonders bevorzugt handelt es sich hierbei um eine Rotationsbewegung. Grundsätzlich können alle vorstehend beschriebenen Einbauten derart beweglich gelagert werden, dass sie aufgrund eines Förderstroms in Bewegung, insbesondere in Rotation, versetzbar sind. Wendelförmige Einbauten bedürfen hierfür in ihrer Oberflächenstruktur keiner weiteren Modifizierung; lediglich bei den beschriebenen kegelförmigen oder kegelstumpfförmigen Einbauten sind Oberflächenstrukturen vorzusehen, welche zur Erzielung eines Drehmoments geeignet sind (bspw. wendelförmige Rippen o.dgl.).

Wie vorstehend bereits beschrieben, ist der Siebeinsatz besonders vorteilhaft aus dem Gehäuse entnehmbar. Hierdurch ist die Reinigung erheblich erleichtert. Weiter bevorzugt weist das Gehäuse dafür insbesondere im Bereich des Gehäuseeinlaufs einen verriegelbaren Deckel, insbesondere einen abnehmbaren Deckel oder einen Klapp- oder Schwenkdeckel, auf, der es ermöglicht, das Gehäuse derart zu öffnen, dass der Siebeinsatz aus dem Gehäuse entnehmbar ist. Fehlmanipulationen im Betrieb, die zu einer unbeabsichtigten Separierung des Siebeinsatzes vom Gehäuse führen könnten, sind hierdurch im Wesentlichen ausgeschlossen, bei dennoch sehr einfacher Handhabung.

Es hat sich erwiesen, dass eine erfindungsgemässe Siebvorrichtung im Wesentlichen keinen stromabwärtigen Bodenbereich aufweisen muss, der im Wesentlichen orthogonal zur Hauptförderrichtung angeordnet ist und nicht mit Siebelementen ausgestattet ist. Es wurde festgestellt, dass ein geschlossener Bodenbereich für das Erzeugen von ausreichenden Turbulenzen, die eine Ansammlung von Schüttgut vor den Siebelementen verhindern, entbehrlich ist. Vielmehr steht auch dieser Bodenbereich besonders vorteilhaft zur Ausstattung mit Siebelementen zur Verfügung. Die grossmehrheitliche Siebfläche ist jedoch im Wesentlichen parallel zur Hauptflussrichtung gebildet, wie vorstehend erläutert.

In vorteilhaften Ausführungsformen kann der Gehäuseeinlauf tangential angeordnet sein. Dies bewirkt eine unmittelbare Umlenkung des Flusses, wodurch bereits kurz nach dem Gehäuseeinlauf eine vorteilhafte Turbulenz erzeugt werden kann, noch bevor das Schüttgut die Siebelemente erreicht.

Das Gehäuse weist mindestens ein Sichtfenster auf, durch welches das durch den Siebeinsatz strömende Mehl sichtbar ist. Auf diese Weise kann die korrekte Funktion der Siebvorrichtung überprüft werden, und es kann insbesondere festgestellt werden, wann der Siebeinsatz gereinigt oder ausgetauscht werden muss.

Ein weiterer Aspekt der Erfindung betrifft die Verwendung einer vorstehend beschriebenen Lebensmittelsiebvorrichtung als mitführbare Siebvorrichtung an einem Silofahrzeug. Aufgrund der schlanken Bauform kann die Siebvorrichtung ohne weiteres von einem Silofahrzeug mitgeführt werden, wie ansonsten auch für Schlauchelemente üblich. Es ist somit nicht mehr nötig, dass ein Weiterverarbeiter ein Kontrollsieb am Entladeort zur Verfügung hat. Die erfindungsgemässe Siebvorrichtung kann hierbei entweder, wie übliche Schlauchelemente, in Aufbewahrungskompartimenten am Fahrzeug gelagert werden. Die Siebvorrichtung wird dann zum Gebrauch aus einem Aufbewahrungskompartiment entnommen und in die Fluidverbindung vom Silofahrzeug zum Silo eingebunden. Alternativ ist es ebenfalls möglich, die Siebvorrichtung am Silofahrzeug fest zu installieren. Aufgrund der geringen Baulänge von typischerweise weniger als ca. 1 m kann dies beispielsweise im Heckbereich eines Silofahrzeugs quer zur Fahrtrichtung erfolgen. Je nach Bedarf kann die erfindungsgemässe Siebvorrichtung dann eingangsseitig über Schlauchelemente mit dem Auslauf des Silofahrzeugs und ausgangsseitig mit dem Silo in Fluidverbindung gebracht werden.

Ein weiterer Aspekt der Erfindung betrifft dementsprechend ein Silofahrzeug gemäß dem Gegenstand des Anspruch 12, ausgerüstet mit einer Lebensmittelsiebvorrichtung, wie vorstehend beschrieben.

Ein letzter Aspekt der Erfindung betrifft ein Verfahren zum Entladen eines Silofahrzeugs, gemäß dem Gegenstand des Anspruch 13, umfassend die Schritte:
- Einrichten einer Fluidverbindung zwischen einem Auslauf des Silofahrzeugs und dem Einlauf eines Silos derart, dass die Fluidverbindung eine Siebvorrichtung wie vorstehend beschrieben umfasst; und
- Pneumatische Förderung des Ladeguts aus dem Silofahrzeug durch die Siebvorrichtung in den Silo.

Bevorzugt erfolgt die pneumatische Förderung mittels Druckluft, da hierdurch der Durchsatz erheblich gesteigert werden kann.

Die Erfindung wird nachfolgend anhand von Ausführungsbeispielen und Figuren näher erläutert, ohne dass der Gegenstand der Erfindung auf die gezeigten Ausführungsformen zu beschränken wäre. Hierbei zeigen:
- Figur 1a:: Schematische Darstellung einer ersten erfindungsgemässen Ausführungsform einer Siebvorrichtung im Querschnitt;
- Figur 1b:: Dreidimensionale Schnittzeichnung der ersten erfindungsgemässen Ausführungsform einer Siebvorrichtung;
- Figur 1c:: Dreidimensionale Gesamtansicht der ersten erfindungsgemässen Ausführungsform einer Siebvorrichtung;
- Figur 1d:: Querschnitt des Siebeinsatzes der ersten erfindungsgemässen Ausführungsform einer Siebvorrichtung;
- Figur 2a:: Schematische Darstellung einer nicht erfindungsgemässen Siebvorrichtung im Querschnitt;
- Figur 2b:: Dreidimensionale Schnittzeichnung der nicht erfindungsgemässen Siebvorrichtung;
- Figur 2c:: Dreidimensionale Gesamtansicht der nicht erfindungsgemässen Siebvorrichtung;
- Figur 2d:: Dreidimensionale Gesamtansicht des Siebeinsatzes der nicht erfindungsgemässen Siebvorrichtung;
- Figur 3a:: Schematische Darstellung einer weiteren, nicht erfindungsgemässen Siebvorrichtung im Querschnitt;
- Figur 3b:: Dreidimensionale Schnittzeichnung der weiteren, nicht erfindungsgemässen Siebvorrichtung;
- Figur 3c:: Dreidimensionale Gesamtansicht der weiteren, nicht erfindungsgemässen Siebvorrichtung;
- Figur 3d:: Querschnitt des Siebeinsatzes der weiteren, nicht erfindungsgemässen Siebvorrichtung;
- Figur 4a:: Schematische Darstellung einer weiteren, nicht erfindungsgemässen Siebvorrichtung im Querschnitt;
- Figur 4b:: Dreidimensionale Schnittzeichnung der weiteren, nicht erfindungsgemässen Siebvorrichtung;
- Figur 4c:: Dreidimensionale Gesamtansicht der weiteren, nicht erfindungsgemässen Siebvorrichtung;
- Figur 4d:: Dreidimensionale Gesamtansicht des Siebeinsatzes der weiteren, nicht erfindungsgemässen
- Figur 5a:: Siebvorrichtung; Eine weitere, nicht erfindungsgemässe siner Siebvorrichtung in einer perspektivischen Ansicht;
- Figur 5b:: Die weitere, nicht erfindungsgemässe Siebvorrichtung in einer Seitenansicht;
- Figur 5c:: Die weitere, nicht erfindungsgemässe Siebvorrichtung in einer seitlichen Schnittansicht.

Figuren 1a/b zeigen eine erste erfindungsgemässe Ausführungsform einer Siebvorrichtung 1 im Querschnitt (Fig. 1a) bzw. in einer dreidimensionalen Schnittzeichnung (Fig. 1b). Die Siebvorrichtung 1 weist ein Gehäuse 2 auf, das im Wesentlichen zylindrisch ausgebildet ist. Im stromaufwärtigen Endbereich des Gehäuses 2 ist ein tangentialer Gehäuseeinlauf 3 angeordnet; im stromabwärtigen Endbereich des Gehäuses 2 ist ein Gehäuseauslauf 4 angeordnet. In dieser ersten Ausführungsform weist das Gehäuse 2 Endstücke auf, in denen Gehäuseeinlauf 3 und Gehäuseauslauf 4 vorgesehen sind, wobei diese Endstücke durch Verschraubungen montiert sind. Die Siebvorrichtung weist zudem einen Siebeinsatz 5 auf, der Siebelemente 9 aufweist. Zwischen der Innenwand 7 des Gehäuses 2 und der Aussenwand 8 des Siebeinsatzes 5 (bzw. den Siebelementen 9) ist ein Raumbereich 6 für den Siebdurchgang gebildet. Die Siebelemente 9 sind im Wesentlichen parallel zur Hauptförderrichtung F angeordnet. In dieser Ausführungsform sind jedoch auch Siebelemente 9 im Bodenbereich des Siebeinsatzes vorgesehen, so dass der Siebeinsatz 5 im Sinne der vorliegenden Erfindung als geschlossener Siebeinsatz 5 ausgebildet ist. Diese Siebelemente 9 machen jedoch nur einen sehr geringen Anteil an der gesamten Siebfläche aus. In dieser Ausführungsform sind auf einer Achse 13 innere Einbauten 12 angeordnet, welche die Strömung in auf die Siebelemente umleiten. Diese inneren Einbauten 12 sind hier kegelförmig ausgebildet, wobei der Durchmesser der Grundflächen der inneren kegelförmigen Einbauten 12 umso grösser ist, je weiter stromabwärts sich der jeweilige innere Einbau 12 befindet. Die Siebelemente können (in dieser Ausführungsform wie auch insgesamt im Rahmen der Erfindung) aus dem Siebeinsatz entnehmbar ausgebildet sein, bspw. durch Clips oder Verschraubungen (nicht gezeigt). Sowohl der Gehäuseeinlauf 3 als auch der Gehäuseauslauf 4 sind mit Schlauchkupplungen 10 versehen, bspw. Feuerwehrkupplungen, wie etwa Storz-Kupplungen. Hierdurch ist eine besonders einfach zu handhabende und zuverlässige Fluidverbindung realisierbar.

Fig. 1c zeigt die Vorrichtung gemäss Fig. 1a/b in einer dreidimensionalen Gesamtansicht. In dieser Gesamtansicht ist ein Klapp- oder Schwenkdeckel 14 gut zu erkennen, welche einerseits eine zuverlässige Halterung des Siebeinsatzes 5 in dem Gehäuse 2, andererseits aber auch eine einfache Entnehmbarkeit bspw. zu Reinigungszwecken gewährleistet. Die Ausgestaltung des Gehäuseeinlaufs 3 und des Gehäuseauslaufs 4 mit Schlauchkupplungen (hier: Storz-Kupplungen) ist gut ersichtlich.

In Fig. 1d ist der Siebeinsatz 5 separat dargestellt. Die Siebelemente 9 sind im Wesentlichen auf der gesamten wirksamen Aussenfläche des Siebeinsatzes innerhalb des Gehäuses 2 (vergl. Fig. 1c) angeordnet. Ein geringer Anteil der Siebfläche wird durch ein Siebelement 9 im stromabwärtigen Endbereich des Siebeinsatzes 5 gebildet.

Die Siebvorrichtung 1 gemäss Fig. 1a-c mit dem Siebeinsatz 5 gemäss Fig. 1d weist eine Baulänge von deutlich unter 1 m auf; der Bereich des Gehäuses zwischen den angeschraubten Endstücken, in denen Gehäuseeinlauf 3 und Gehäuseauslauf 4 vorgesehen sind, hat eine Baulänge von 50 cm sowie einen Innendurchmesser von 20 cm. Der Innendurchmesser des Siebeinsatzes 5 im Bereich der Siebelemente 9 beträgt ca. 10 cm; es ist somit in diesem Ausführungsbeispiel ein Raumbereich 6 gebildet, der einen Ringraum darstellt mit einer Ringbreite von 5 cm. Im stromabwärtigen Bereich des Gehäuses im Übertritt in das Endstück, in dem der Gehäuseauslauf 4 vorgesehen ist, ist ein kegelförmiges Leitelement vorgesehen, das mit der Kegelspitze stromaufwärts gerichtet ist. Die Grundfläche des Kegels ist ca. 15 cm breit, sodass sich ein ringförmiger Durchtrittsspalt in das Endstück mit einer Ringbreite von 2,5 cm ergibt. Die Vorrichtung weist eine Gesamtsiebfläche von ca. 150'000 mm² auf.

Figuren 2a/b zeigen eine weitere, nicht erfindungsgemässe Siebvorrichtung 1 im Querschnitt (Fig. 2a) bzw. in einer dreidimensionalen Schnittzeichnung (Fig. 2b). Die Siebvorrichtung 1 weist ein Gehäuse 2 auf, das im Wesentlichen zylindrisch ausgebildet ist. Im stromaufwärtigen Endbereich des Gehäuses 2 ist ein axialer Gehäuseeinlauf 3 angeordnet; im stromabwärtigen Endbereich des Gehäuses 2 ist ein Gehäuseauslauf 4 angeordnet. In dieser weiteren, nicht erfindungsgemässen weist das Gehäuse 2 Endstücke auf, in denen Gehäuseeinlauf 3 und Gehäuseauslauf 4 vorgesehen sind, wobei diese Endstücke durch Verschraubungen montiert sind. Die Siebvorrichtung weist zudem einen Siebeinsatz 5 auf, der Siebelemente 9 aufweist. Zwischen der Innenwand 7 des Gehäuses 2 und der Aussenwand 8 des Siebeinsatzes 5 (bzw. den Siebelementen 9) ist ein Raumbereich 6 für den Siebdurchgang gebildet. Die Siebelemente sind im Wesentlichen parallel zur Hauptförderrichtung F angeordnet. Siebelemente im Bodenbereich des Siebeinsatzes sind bei dieser weiteren, nicht erfindungsgemässen Siebvorrichtung nicht vorgesehen. In dieser Siebvorrichtung ist entlang einer Achse 13 ein innerer Einbau 12 angeordnet, der nach stromaufwärts kegelförmig ausgebildet ist und sich im Wesentlichen über die gesamte wirksame Länge des Siebeinsatzes 5 erstreckt. Im stromabwärtigen Endbereich des Siebeinsatzes reicht der kegelförmige innere Einbau 12 bis an die Siebelemente heran. Weiter stromabwärts ist ein ebenfalls kegelförmiger Endbereich des Siebeinsatzes vorgesehen, der mit der Kegelspitze stromabwärts gerichtet ist. Zudem sind in dieser Siebvorrichtung äussere Einbauten 11 in dem Raumbereich 6 vorgesehen, die durchgehend wendelförmig ausgebildet sind. Sowohl der Gehäuseeinlauf 3 als auch der Gehäuseauslauf 4 sind mit Schlauchkupplungen 10 versehen, bspw. Feuerwehrkupplungen, wie etwa Storz-Kupplungen.

Fig. 2c zeigt die Vorrichtung gemäss Fig. 2a/b in einer dreidimensionalen Gesamtansicht. In dieser Gesamtansicht ist der Klapp- oder Schwenkdeckel 14 gut zu erkennen, welche einerseits eine zuverlässige Halterung des Siebeinsatzes 5 in dem Gehäuse 2, andererseits aber auch eine einfache Entnehmbarkeit bspw. zu Reinigungszwecken gewährleistet. Die Ausgestaltung des Gehäuseeinlaufs 3 und des Gehäuseauslaufs 4 mit Schlauchkupplungen (hier: Storz-Kupplungen) ist gut ersichtlich.

In Fig. 2d ist der Siebeinsatz 5 separat dargestellt. Die Siebelemente 9 sind im Wesentlichen auf der gesamten wirksamen Aussenfläche des Siebeinsatzes innerhalb des Gehäuses 2 (vergl. Fig. 2c) angeordnet. Lediglich in einem stromabwärtigen Endbereich des Siebeinsatzes 5 ist ein stromabwärts gerichteter Kegel als Bodenbereich vorhanden, der keine Siebelemente 9 aufweist.

Die Siebvorrichtung 1 gemäss Fig. 2a-c mit dem Siebeinsatz 5 gemäss Fig. 2d weist eine Baulänge von deutlich unter 1 m auf; der Bereich des Gehäuses zwischen den angeschraubten Endstücken, in denen Gehäuseeinlauf 3 und Gehäuseauslauf 4 vorgesehen sind, hat eine Baulänge von 50 cm sowie einen Innendurchmesser von 20 cm. Der Innendurchmesser des Siebeinsatzes 5 im Bereich der Siebelemente 9 beträgt ca. 10 cm; es ist somit in diesem Ausführungsbeispiel ein Raumbereich 6 gebildet, der einen Ringraum darstellt mit einer Ringbreite von 5 cm. Im stromabwärtigen Bereich des Gehäuses im Übertritt in das Endstück, in dem der Gehäuseauslauf 4 vorgesehen ist, ist ein kegelförmiges Leitelement am Siebeinsatz 5 vorgesehen, das mit der Kegelspitze stromabwärts gerichtet ist. Die Vorrichtung weist eine Gesamtsiebfläche von ca. 150'000 mm² auf. Die wendelförmigen äusseren Einbauten 11 weisen eine Ganghöhe von 160 mm auf und erstrecken sich über die gesamte Ringbreite von 5 cm.

Figuren 3a/b zeigen eine nicht erfindungsgemäße Siebvorrichtung 1 im Querschnitt (Fig. 3a) bzw. in einer dreidimensionalen Schnittzeichnung (Fig. 3b). Die Siebvorrichtung 1 weist ein Gehäuse 2 auf, das im Wesentlichen zylindrisch ausgebildet ist. Im stromaufwärtigen Endbereich des Gehäuses 2 ist ein axialer Gehäuseeinlauf 3 angeordnet; im stromabwärtigen Endbereich des Gehäuses 2 ist ein Gehäuseauslauf 4 angeordnet. In dieser Siebvorrichtung weist das Gehäuse 2 Endstücke auf, in denen Gehäuseeinlauf 3 und Gehäuseauslauf 4 vorgesehen sind, wobei diese Endstücke durch Verschraubungen montiert sind. Die Siebvorrichtung weist zudem einen Siebeinsatz 5 auf, der Siebelemente 9 aufweist. Zwischen der Innenwand 7 des Gehäuses 2 und der Aussenwand 8 des Siebeinsatzes 5 (bzw. den Siebelementen 9) ist ein Raumbereich 6 für den Siebdurchgang gebildet. Die Siebelemente sind im Wesentlichen parallel zur Hauptförderrichtung F angeordnet. Siebelemente im Bodenbereich des Siebeinsatzes sind bei dieser Siebvorrichtung nicht vorgesehen. In dieser Ausführungsform ist entlang einer Achse 13 ein innerer Einbau 12 angeordnet, der durchgehend wendelförmig ausgebildet ist. Im stromabwärtigen Endbereich des Siebeinsatzes reicht ein weiterer innerer Einbau, der kegelförmig ausgebildet ist und mit der Kegelspitze stromaufwärts gerichtet ist, im Bereich seiner Grundfläche bis an die Siebelemente heran. In dieser Siebvorrichtung sind keine äusseren Einbauten in dem Raumbereich 6 vorgesehen. Sowohl der Gehäuseeinlauf 3 als auch der Gehäuseauslauf 4 sind mit Schlauchkupplungen 10 versehen, bspw. Feuerwehrkupplungen, wie etwa Storz-Kupplungen.

Fig. 3c zeigt die Vorrichtung gemäss Fig. 3a/b in einer dreidimensionalen Gesamtansicht. In dieser Gesamtansicht ist der Klapp- oder Schwenkdeckel 14 gut zu erkennen, welche einerseits eine zuverlässige Halterung des Siebeinsatzes 5 in dem Gehäuse 2, andererseits aber auch eine einfache Entnehmbarkeit bspw. zu Reinigungszwecken gewährleistet. Die Ausgestaltung des Gehäuseeinlaufs 3 und des Gehäuseauslaufs 4 mit Schlauchkupplungen (hier: Storz-Kupplungen) ist gut ersichtlich.

In Fig. 3d ist der Siebeinsatz 5 separat dargestellt. Die Siebelemente 9 sind im Wesentlichen auf der gesamten wirksamen Aussenfläche des Siebeinsatzes innerhalb des Gehäuses 2 (vergl. Fig. 3c) angeordnet. In der Bodenfläche sind keine Siebelemente angeordnet, da im stromabwärtigen Endbereich des Siebeinsatzes ein kegelförmiger innerer Einbau mit seiner Grundfläche bis an die Siebelemente 9 heranreicht.

Die Siebvorrichtung 1 gemäss Fig. 3a-c mit dem Siebeinsatz 5 gemäss Fig. 3d weist eine Baulänge von deutlich unter 1 m auf; der Bereich des Gehäuses zwischen den angeschraubten Endstücken, in denen Gehäuseeinlauf 3 und Gehäuseauslauf 4 vorgesehen sind, hat eine Baulänge von 50 cm sowie einen Innendurchmesser von 15 cm. Der Innendurchmesser des Siebeinsatzes 5 im Bereich der Siebelemente 9 beträgt ca. 10 cm; es ist somit in dieser Siebvorrichtung ein Raumbereich 6 gebildet, der einen Ringraum darstellt mit einer Ringbreite von 2,5 cm. Die Vorrichtung weist eine Gesamtsiebfläche von ca. 157'000 mm² auf. Die wendelförmigen inneren Einbauten 12 weisen eine Ganghöhe von 178,5 mm auf und erstrecken sich entlang der Achse 13 im Wesentlichen über die gesamte Innenbreite des Siebensatzes 5.

Figuren 4a/b zeigen eine nicht erfindungsgemäße Siebvorrichtung 1 im Querschnitt (Fig. 4a) bzw. in einer dreidimensionalen Schnittzeichnung (Fig. 4b). Die Siebvorrichtung 1 weist ein Gehäuse 2 auf, das im Wesentlichen konisch stromabwärts sich verjüngend ausgebildet ist. Im stromaufwärtigen Endbereich des Gehäuses 2 ist ein axialer Gehäuseeinlauf 3 angeordnet; im stromabwärtigen Endbereich des Gehäuses 2 ist ein Gehäuseauslauf 4 angeordnet. In dieser Siebvorrichtung weist das Gehäuse 2 Endstücke auf, in denen Gehäuseeinlauf 3 und Gehäuseauslauf 4 vorgesehen sind, wobei diese Endstücke durch Verschraubungen montiert sind. Die Siebvorrichtung weist zudem einen Siebeinsatz 5 auf, der Siebelemente 9 aufweist. Zwischen der Innenwand 7 des Gehäuses 2 und der Aussenwand 8 des Siebeinsatzes 5 (bzw. den Siebelementen 9) ist ein Raumbereich 6 für den Siebdurchgang gebildet. Die Siebelemente (bzw. die Aussenwand 8 des Siebeinsatzes) sind um einen Winkel von ca. 11° gegen die Hauptförderrichtung F geneigt (im Sinne der Erfindung jedoch noch im Wesentlichen parallel zur Hauptförderrichtung F) angeordnet. Siebelemente im Bodenbereich des Siebeinsatzes sind auch bei dieser Siebvorrichtung nicht vorgesehen. In dieser Siebvorrichtung ist entlang einer imaginären Längsachse ein Innenkörper angeordnet, der im Wesentlichen einen Kegelstumpf darstellt mit nach stromabwärts ausgerichteter Deckfläche. Im stromaufwärtigen Endbereich ist ein Kegel unmittelbar angrenzend an diesen Kegelstumpf ausgebildet, wobei die Grundflächen des kegelstumpfförmigen inneren Einbaus und des Kegels den gleichen Durchmesser haben. Im stromabwärtigen Endbereich des Siebeinsatzes reicht ein weiterer Innenkörper, der wiederum kegelstumpfförmig ausgebildet ist und mit der Deckfläche stromaufwärts gerichtet ist, im Bereich seiner Grundfläche bis an die Siebelemente heran; die Deckfläche dieses Kegelstumpfs grenzt unmittelbar an die Deckfläche des kegelstumpfförmigen Innenkörpers an. In dieser Siebvorrichtung sind keine äusseren Einbauten in dem Raumbereich 6 vorgesehen. Jedoch ist ein innerer Einbau 12 vorgesehen, der denjenigen kegelstumpfförmigen Innenkörper, welcher mit seiner Deckfläche stromabwärts gerichtet ist, wendelförmig umläuft. Sowohl der Gehäuseeinlauf 3 als auch der Gehäuseauslauf 4 sind mit Schlauchkupplungen 10 versehen, bspw. Feuerwehrkupplungen, wie etwa Storz-Kupplungen.

Fig. 4c zeigt die Vorrichtung gemäss Fig. 4a/b in einer dreidimensionalen Gesamtansicht. In dieser Gesamtansicht ist die Klapp- oder Schwenkvorrichtung 14 gut zu erkennen, welche einerseits eine zuverlässige Halterung des Siebeinsatzes 5 in dem Gehäuse 2, andererseits aber auch eine einfache Entnehmbarkeit bspw. zu Reinigungszwecken gewährleistet. Die Ausgestaltung des Gehäuseeinlaufs 3 und des Gehäuseauslaufs 4 mit Schlauchkupplungen (hier: Storz-Kupplungen) ist gut ersichtlich.

In Fig. 4d ist der Siebeinsatz 5 separat dargestellt. Die Siebelemente 9 sind im Wesentlichen auf der gesamten wirksamen Aussenfläche des Siebeinsatzes innerhalb des Gehäuses 2 (vergl. Fig. 3c) angeordnet. In der Bodenfläche sind keine Siebelemente angeordnet, da im stromabwärtigen Endbereich des Siebeinsatzes ein kegelstumpfförmiger Innenkörper mit seiner Grundfläche bis an die Siebelemente 9 heranreicht.

Die Siebvorrichtung 1 gemäss Fig. 4a-c mit dem Siebeinsatz 5 gemäss Fig. 4d weist eine Baulänge von deutlich unter 1 m auf; der Bereich des Gehäuses zwischen den angeschraubten Endstücken, in denen Gehäuseeinlauf 3 und Gehäuseauslauf 4 vorgesehen sind, hat eine Baulänge von 50 cm sowie einen Innendurchmesser von zwischen 23 cm im stromaufwärtigen Endbereich und 15 cm im stromabwärtigen Endbereich. Der Innendurchmesser des Siebeinsatzes 5 im Bereich der Siebelemente 9 beträgt zwischen ca. 20 cm im stromaufwärtigen Endbereich und 10 cm im stromabwärtigen Endbereich; es ist somit in diesem Ausführungsbeispiel ein Raumbereich 6 gebildet, der einen im Wesentlichen kegelstumpfförmigen Ringraum darstellt mit einer Ringbreite von zwischen 1,5 cm und 2,5 cm. Die Vorrichtung weist eine Gesamtsiebfläche von ca. 215'000 mm² auf.

Die in den Figuren 5a bis 5c dargestellte nicht erfindungsgemässe Siebvorrichtung 1 weist ein zylindrisches Gehäuse 2 auf. Im stromaufwärtigen Endbereich des Gehäuses 2 sind sowohl ein axialer Gehäuseeinlauf 3 als auch ein abnehmbarer Deckel 14 angeordnet; im stromabwärtigen Endbereich des Gehäuses 2 ist ein Gehäuseauslauf 4 angeordnet. Die Siebvorrichtung 1 weist zudem einen Siebeinsatz 5 auf. Zwischen der Innenwand 7 des Gehäuses 2 und einer Aussenwand 8 des Siebeinsatzes 5 ist ein Raumbereich 6 für den Siebdurchgang gebildet. Sowohl der Gehäuseeinlauf 3 als auch der Gehäuseauslauf 4 sind mit hier nicht im Detail dargestellten Schlauchkupplungen 10 versehen, bspw. Feuerwehrkupplungen, wie etwa Storz-Kupplungen. Das Gehäuse 2 weist vier über den Umfang verteilte Sichtfenster 20 auf, durch welche das durch den Siebeinsatz 5 strömende Mehl sichtbar ist. Die Siebvorrichtung 1 gemäss den Figuren 5a bis 5c weist einen Gehäuseinnenwanddurchmesser von 18,4 cm sowie eine Baulänge von 40 cm bis 50 cm auf.

Sämtliche oben beschriebenen Ausführungsbeispiele sind als passive Siebvorrichtungen ausgebildet. Sie enthalten also keine aktiv angetriebenen Bauteile, so dass sie besonders wartungsarm sind. Zudem wird in sämtlichen oben beschriebenen Ausführungsbeispielen das Mehl in einem Förderstrom aus Druckluft angetrieben wird. Das Mehl fällt also nicht nur allein aufgrund seiner Schwerkraft, wodurch der Durchsatz erheblich gesteigert werden kann.

## Patentansprüche

1. Passive Lebensmittelsiebvorrichtung (1) zum Entladen von Mehl in einem Förderstrom aus einem Silofahrzeug, wobei die Lebensmittelsiebvorrichtung (1) umfasst:
- ein Gehäuse (2) mit einem Gehäuseeinlauf (3) und einem Gehäuseauslauf (4) und mindestens einem Sichtfenster (20), durch welches das durch einen geschlossenen Siebeinsatz (5) strömende Mehl sichtbar ist;
- den geschlossenen Siebeinsatz (5), der im Wesentlichen innerhalb des Gehäuses (2) derart angeordnet ist, dass
i. ein Raumbereich (6) zwischen der Innenwand (7) des Gehäuses (2) und der Aussenwand (8) des Siebeinsatzes (5) gebildet ist;
ii. mindestens ein Siebelement (9) des Siebeinsatzes (5) im Wesentlichen parallel zur Hauptförderrichtung (F) angeordnet ist;
- eine Schlauchkupplung (10) am Gehäuseeinlauf (3) und/oder am Gehäuseauslauf (4),
wobei die Lebensmittelsiebvorrichtung (1) derart ausgebildet ist, dass das Mehl in einem Förderstrom aus Luft antreibbar ist, und wobei der orthogonal zur Hauptförderrichtung (F) angeordnete Bodenbereich des Siebeinsatzes mit mindestens einem Siebelement ausgestattet ist,
und wobei unter Hauptförderrichtung die Längsachse des Gehäuses verstanden wird.

2. Siebvorrichtung (1) gemäss Anspruch 1, **dadurch gekennzeichnet, dass** die Schlauchkupplung (10) als Feuerwehrkupplung (10), insbesondere als Storz-Kupplung (10) ausgebildet ist.

3. Siebvorrichtung (1) gemäss einem der vorangehenden Ansprüche, **dadurch gekennzeichnet, dass** sie ein Gewicht von unter 25 kg aufweist.

4. Siebvorrichtung (1) gemäss einem der vorangehenden Ansprüche, **dadurch gekennzeichnet, dass** sie eine Baulänge im Bereich von 5 cm bis 1 m, bevorzugt von 7,5 cm bis 60 cm aufweist.

5. Siebvorrichtung (1) gemäss einem der vorangehenden Ansprüche, **dadurch gekennzeichnet, dass** die Innenwand (7) des Gehäuses einen Durchmesser aufweist, der im Bereich von 11 cm bis 35 cm, bevorzugt von 13 cm bis 25 cm, besonders bevorzugt von 15 cm bis 20 cm liegt.

6. Siebvorrichtung (1) gemäss einem der vorangehenden Ansprüche, **dadurch gekennzeichnet, dass** der Raumbereich (6) im Wesentlichen zylindermantelförmig, kegelmantelförmig oder kegelstumpfmantelförmig ausgebildet ist.

7. Siebvorrichtung (1) gemäss einem der vorangehenden Ansprüche, **dadurch gekennzeichnet, dass** in dem Raumbereich (6) äussere Einbauten (11) zur Strömungsleitung angeordnet sind, die insbesondere wendelförmig ausgebildet sind.

8. Siebvorrichtung (1) gemäss einem der vorangehenden Ansprüche, **dadurch gekennzeichnet, dass** innerhalb des Siebeinsatzes (5) ein oder mehrere innere Einbau(ten) (12) zur Strömungsleitung angeordnet sind.

9. Siebvorrichtung (1) gemäss Anspruch 8, **dadurch gekennzeichnet, dass** ein oder mehrere innere(r) Einbau(ten) (12) im Wesentlichen kegelförmig oder kegelstumpfförmig auf einer Achse (13) entlang der Hauptförderrichtung (F) angeordnet ist/sind, wobei Mantelfläche(n) des/der inneren Einbaus/Einbauten (12) derart in die Hauptförderrichtung (F) ausgerichtet ist/sind, dass sie eine Ablenkung in Richtung des mindestens einen Siebelements (9) bewirkt/bewirken.

10. Siebvorrichtung (1) gemäss einem der vorangehenden Ansprüche, **dadurch gekennzeichnet, dass** das Gehäuse (2) insbesondere im Bereich des Gehäuseeinlaufs (3) einen verriegelbaren Deckel, insbesondere einen abnehmbaren Deckel oder einen Klapp- oder Schwenkdeckel (14) aufweist, der es ermöglicht, das Gehäuse (2) derart zu öffnen, dass der Siebeinsatz (5) aus dem Gehäuse (2) entnehmbar ist.

11. Siebvorrichtung (1) gemäss einem der vorangehenden Ansprüche, **dadurch gekennzeichnet, dass** der Gehäuseeinlauf (3) tangential angeordnet ist.

12. Silofahrzeug, ausgerüstet mit einer Lebensmittelsiebvorrichtung (1) gemäss einem der Ansprüche 1 bis 11.

13. Verfahren zum Entladen eines Silofahrzeugs insbesondere gemäss Anspruch 12, umfassend die Schritte:
- Einrichten einer Fluidverbindung zwischen einem Auslauf des Silofahrzeugs und dem Einlauf eines Silos derart, dass die Fluidverbindung eine Lebensmittelsiebvorrichtung (1) gemäss einem der Ansprüche 1 bis 11 umfasst; und
- Pneumatische Förderung des Ladeguts aus dem Silofahrzeug durch die Siebvorrichtung (1) in den Silo.

## Claims

1. Passive foodstuff screen device (1) for unloading flour in a conveying flow from a silo vehicle, wherein the foodstuff screen device (1) comprises:
- a housing (2) having a housing inlet (3) and a housing outlet (4), and at least one viewing glass (20) through which the flour flowing through a closed screen insert (5) is visible;
- the closed screen insert (5) which is disposed so as to be substantially within the housing (2) in such a manner that
i. a spatial region (6) is formed between the internal wall (7) of the housing (2) and the external wall (8) of the screen insert (5) ;
ii. at least one screen element (9) of the screen insert (5) is disposed so as to be substantially parallel with the main conveying direction (F);
- a hose coupling (10) on the housing inlet (3) and/or on the housing outlet (4);
wherein the foodstuff screen device (1) is configured in such a manner that the flour is capable of being driven in a conveying flow of air, and wherein the base region of the screen insert that is disposed so as to be orthogonal to the main conveying direction (F) is equipped with at least one screen element; and
wherein the main conveying direction is understood to be the longitudinal axis of the housing.

2. Screen device (1) according to Claim 1, **characterized in that** the hose coupling (10) is configured as a firefighting coupling (10), in particular as a Storz coupling (10).

3. Screen device (1) according to one of the preceding claims, **characterized in that** said screen device (1) has a weight of below 25 kg.

4. Screen device (1) according to one of the preceding claims, **characterized in that** said screen device (1) has a construction length in the range from 5 cm to 1 m, preferably from 7.5 cm to 60 cm.

5. Screen device (1) according to one of the preceding claims, **characterized in that** the internal wall (7) of the housing has a diameter that is in the range from 11 cm to 35 cm, preferably from 13 cm to 25 cm, particularly preferably from 15 cm to 20 cm.

6. Screen device (1) according to one of the preceding claims, **characterized in that** the spatial region (6) is configured so as to be substantially cylinder-barrel shaped, cone-shell shaped, or truncated cone-shell shaped.

7. Screen device (1) according to one of the preceding claims, **characterized in that** external installations (11) for flow direction, which in particular are helically configured, are disposed in the spatial region (6).

8. Screen device (1) according to one of the preceding claims, **characterized in that** one internal installation or a plurality of internal installations (12) for flow direction is/are disposed within the screen insert (5).

9. Screen device (1) according to Claim 8, **characterized in that** one internal installation or a plurality of internal installations (12) is/are disposed in a substantially cone-shaped or truncated cone-shaped manner on an axle (13) along the main conveying direction (F), wherein shell surface(s) of the internal installation(s) (12) is/are aligned in the main conveying direction (F) in such a manner that said shell surface(s) causes/cause deflection in the direction of the at least one screen element (9).

10. Screen device (1) according to one of the preceding claims, **characterized in that** the housing (2), in particular in the region of the housing inlet (3), has a lockable cover, in particular a removable cover or a flap or pivot cover (14), which enables the housing (2) to be opened in such a manner that the screen insert (5) is retrievable from the housing (2).

11. Screen device (1) according to one of the preceding claims, **characterized in that** the housing inlet (3) is disposed in a tangential manner.

12. Silo vehicle equipped with a foodstuff screen device (1) according to one of Claims 1 to 11.

13. Method for unloading a silo vehicle in particular according to Claim 12, the method comprising the following steps:
- establishing a fluid connection between an outlet of the silo vehicle and the inlet of a silo in such a manner that the fluid connection comprises a foodstuff screen device (1) according to one of Claims 1 to 11; and
- pneumatically conveying the payload from the silo vehicle through the screen device (1) into the silo.

## Revendications

1. Dispositif passif de tamisage de produits alimentaires (1) pour le déchargement de farine dans un flux de transport à partir d'un véhicule-silo, le dispositif de tamisage de produits alimentaires (1) comportant :
- un boîtier (2) doté d'une entrée de boîtier (3) et d'une sortie de boîtier (4) et d'au moins une fenêtre d'inspection (20), à travers laquelle la farine s'écoulant à travers un insert de tamisage fermé (5) est visible ;
- l'insert de tamisage fermé (5), qui est disposé sensiblement à l'intérieur du boîtier (2), de telle sorte que
i. une zone spatiale (6) entre la paroi intérieure (7) du boîtier (2) et la paroi extérieure (8) de l'insert de tamisage (5) est formée ;
ii. au moins un élément de tamisage (9) de l'insert de tamisage (5) est disposé sensiblement parallèlement à la direction de transport principale (F) ;
- un raccord de tuyau (10) au niveau de l'entrée de boîtier (3) et/ou au niveau de la sortie de boîtier (4), le dispositif de tamisage de produits alimentaires (1) étant réalisé de telle sorte que la farine peut être entraînée dans un flux de transport constitué d'air, et la zone de fond de l'insert de tamisage disposée perpendiculairement à la direction de transport principale (F) étant équipée d'au moins un élément de tamisage,
et dans lequel on entend par direction de transport principale l'axe longitudinal du boîtier.

2. Dispositif de tamisage (1) selon la revendication 1, **caractérisé en ce que** le raccord de tuyau (10) est réalisé comme raccord de lutte contre les incendies (10), en particulier comme raccord Storz (10).

3. Dispositif de tamisage (1) selon l'une des revendications précédentes, **caractérisé en ce qu'**il présente une masse inférieure à 25 kg.

4. Dispositif de tamisage (1) selon l'une des revendications précédentes, **caractérisé en ce qu'**il présente une longueur totale dans la plage de 5 cm à 1 m, de préférence de 7,5 cm à 60 cm.

5. Dispositif de tamisage (1) selon l'une des revendications précédentes, **caractérisé en ce que** la paroi intérieure (7) du boîtier présente un diamètre qui est situé dans la plage de 11 cm à 35 cm, de préférence de 13 cm à 25 cm, de manière particulièrement préférée de 15 cm à 20 cm.

6. Dispositif de tamisage (1) selon l'une des revendications précédentes, **caractérisé en ce que** la zone spatiale (6) est réalisée sensiblement en forme d'enveloppe cylindrique, en forme d'enveloppe conique ou en forme d'enveloppe tronconique.

7. Dispositif de tamisage (1) selon l'une des revendications précédentes, **caractérisé en ce que** des éléments rapportés extérieurs (11) servant au guidage de l'écoulement sont disposés dans la zone spatiale (6), lesquels sont réalisés en particulier de manière hélicoïdale.

8. Dispositif de tamisage (1) selon l'une des revendications précédentes, **caractérisé en ce qu'**un ou plusieurs élément (s) rapporté (s) (12) servant au guidage de l'écoulement est/sont disposé(s) à l'intérieur de l'insert de tamisage (5).

9. Dispositif de tamisage (1) selon la revendication 8, **caractérisé en ce qu'**un ou plusieurs élément (s) rapporté (s) (12) est/sont disposé (s) de manière sensiblement conique ou tronconique sur un axe (13) le long de la direction de transport principale (F), une/des surface(s) d'enveloppe de l'élément rapporté intérieur/des éléments rapportés intérieurs (12) étant disposée (s) dans la direction de transport principale (F) de telle sorte qu'elle(s) provoque (nt) une déviation en direction de l'au moins un élément de tamisage (9).

10. Dispositif de tamisage (1) selon l'une des revendications précédentes, **caractérisé en ce que** le boîtier (2) comprend, en particulier dans la zone de l'entrée de boîtier (3), un couvercle verrouillable, en particulier un couvercle amovible ou un couvercle rabattant ou pivotant (14) qui permet d'ouvrir le boîtier (2) de telle sorte que l'insert de tamisage (5) puisse être retiré du boîtier (2).

11. Dispositif de tamisage (1) selon l'une des revendications précédentes, **caractérisé en ce que** l'entrée de boîtier (3) est disposée tangentiellement.

12. Véhicule-silo, équipé d'un dispositif de tamisage de produits alimentaires (1) selon l'une des revendications 1 à 11.

13. Procédé permettant de décharger un véhicule-silo en particulier selon la revendication 12, comportant les étapes de :
- établissement d'une liaison fluidique entre une sortie du véhicule-silo et l'entrée d'un silo, de telle sorte que la liaison fluidique comporte un dispositif de tamisage de produits alimentaires (1) selon l'une des revendications 1 à 11 ; et
- transport pneumatique du chargement à partir du véhicule-silo à travers le dispositif de tamisage (1) dans le silo.
